# EUROPÄISCHE PATENTSCHRIFT

(11) **EP 1 019 576 B1**
(45) Veröffentlichungstag und Bekanntmachung des Hinweises auf die Patenterteilung: **21.05.2003**
(21) Anmeldenummer: 98956838.1
(22) Anmeldetag: 23.09.1998
(51) Int. Cl.: D06F 37/26

(54) **BETONRING ALS AUSGLEICHSGEWICHT AM LAUGENBEHÄLTER EINER WASCHMASCHINE**
CONCRETE RING FOR USE AS A COUNTERWEIGHT ON THE LYE CONTAINER OF A WASHING MACHINE
ANNEAU EN BETON SERVANT DE CONTREPOIDS AU BAC A LESSIVE D'UN LAVE-LINGE

(30) Priorität: 29.09.1997 DE 19742983
(43) Veröffentlichungstag der Anmeldung: 19.07.2000
(73) Patentinhaber: BSH Bosch und Siemens Hausgeräte GmbH, 81669 München (DE)
(72) Erfinder: HEINZEL, Lothar, D-12105 Berlin (DE); CLAUSSEN, Lorenz, D-14129 Berlin (DE)
(86) Internationale Anmeldenummer: EP9806071
(87) Internationale Veröffentlichungsnummer: WO99016954

(56) Entgegenhaltungen:
- EP-A- 0 319 081
- GB-A- 2 044 298
- US-A- 4 502 303

## Beschreibung

Die Erfindung betrifft einen Betonring als Ausgleichsgewicht für den Laugenbehälter einer Waschmaschine mit einem im Querschnitt U-förmigen, einseitig offenen Ringteil, das mit einer betonhaltigen Masse ausgegossen ist und an dessen Außenumfang eine mit dem Laugenbehälter verbindbare Verbindungseinrichtung vorgesehen ist.

Ein solcher Betonring ist durch die GB 2 044 298 A bekannt. Darin ist die Betonmasse in eine ringförmige Kastenform gegossen, deren Boden gleichzeitig als vordere Stirnwand für den Laugenbehälter dient. Zur Herstellung des Betonrings muß die bekannte Form jeweils einzeln ausgelegt und mit Beton vergossen werden. Die ausgelegten und ausgegossenen Formen müssen bis zur Aushärtung des Betons an einem geeigneten Lagerplatz breit gestreut abgestellt werden und nehmen daher eine erhebliche Fläche in Anspruch.

Der Erfindung liegt die Aufgabe zugrunde einen Betonring als Ausgleichsgewicht am Laugenbehälter einer Waschmaschine so auszubilden, daß eine fortlaufende Fertigung des Betonringes möglich ist und zum Aushärten möglichst wenig Platz beansprucht wird.

Die Lösung dieser Aufgabe gelingt nach der Erfindung durch einen Betonring der eingangs genannten Art, an dessen freien Stirnkanten der U-Schenkel des Ringteiles sikkenförmige Vertiefungen ausgebildet sind und an der Bodenaußenseite des Ringteiles in Höhe der Durchmesser der U-Schenkel des Ringteiles liegende, der Form der sickenförmigen Vertiefungen entsprechende Erhebungen angeformt sind.

Da das Ringteil als verlorene Form am Betonring verbleibt, braucht keine Aushärtezeit mehr abgewartet zu werden. Die erforderliche Zahl von Betonringen kann fortlaufend gegossen werden. Die für das zum Aushärten der Betonringe notwendige Lagern erforderliche Fläche kann dadurch erheblich reduziert werden, daß das U-förmige Ringteil stapelbar ausgebildet ist. Ein stabiles Stapeln der Betonringe wird nämlich dadurch erzielt, daß an den freien Kanten der U-Schenkel des Ringteiles sickenförmige Vertiefungen ausgebildet sind und an der Bodenaußenseite des Ringteiles in Höhe der Durchmesser der U-Schenkel des Ringteiles liegende, der Form der sickenförmigen Vertiefungen entsprechende Erhebungen angeformt sind. Damit bekommen die gegossenen und übereinander gestapelten Betonringe über ihre ineinander greifenden Sicken und Erhebungen eine gegeneinander nicht verschiebbare Lage.

Die Befestigung des Betonringes an dem Laugenbehälter wird in einfacher Weise dadurch ermöglicht, daß die Verbindungseinrichtung ein radial nach außen weisender Verbindungsflansch ist. Mittels dieses Verbindungsflansches kann der Betonring entweder durch eine Schraubverbindung oder durch einen über den Außenumfang des Verbindungsflansches und den Außenumfang eines gleichartigen am Laugenbehälter vorgesehenen Verbindungsflansches gelegten Spannring mit dem Laugenbehälter verbunden werden.

Ein für die Festigkeit des Betonringes erforderliches Armierungsteil läßt sich dadurch in einfacher Weise in den Betonring einbringen, daß in dem Raum zwischen den beiden U-Schenkeln des Ringteiles ein oder mehrere Armierungsteile tragende Sockel eingefügt sind. Dabei ist es vorteilhaft, wenn die Sockel einteilig am Boden des U-förmigen Ringteiles angeformt sind.

Eine ausreichende Halterung der Armierungsteile während des Gießens des Betonringes wird dadurch erzielt, daß die Sockel an ihrem freien Ende mit einer oder mehreren Aufnahmeöffnungen für das oder die Armierungsteile versehen sind.

Die Festigkeit der Wandteile des U-förmigen Ringteiles wird dadurch erhöht, daß jeweils an der Außenseite der U-Schenkel des Ringteiles Stützstege vorgesehen sind.

Ein stabiles Stapeln der Betonringe wird dadurch erzielt, daß an den freien Kanten der U-Schenkel des Ringteiles sickenförmige Vertiefungen ausgebildet sind und an der Bodenaußenseite des Ringteiles in Höhe der Durchmesser der U-Schenkel des Ringteiles liegende, der Form der sickenförmigen Vertiefungen entsprechende Erhebungen angeformt sind.

Ein Ausgießen mit Beton der zuvor im ungefüllten Zustand übereinander gestapelten U-förmigen Ringteile wird dadurch ermöglicht, daß an mindestens einem der U-Schenkel des Ringteiles eine Eingießöffnung vorgesehen ist.

Dadurch, daß an der Innenseite der U-Schenkel und/oder dem Boden des U-förmigen Ringteiles Hinterschnitte und/oder Haltelaschen vorgesehen sind, wird eine feste und unlösbare Verbindung zwischen dem U-förmigen Ringteil und dem Betonring erzielt.

Bei einer frontbeschickbaren Waschmaschine kann in vorteilhafter Weise das U-förmige Ringteil als den Laugenbehälter abschließende Stirnwand ausgebildet sein. Damit wird die ansonsten übliche Stirnwand des Laugenbehälters eingespart. Dabei ist es zweckmäßig, daß der ringförmige Boden des Ringteiles sich über den inneren U-Schenkel hinaus zum Zentrum des Ringteiles hin erstreckt und die Einfüllöffnung der Waschmaschine umschließt.

Anhand eines in der Zeichnung dargestellten Ausführungsbeispieles wird die Erfindung nachfolgend näher beschrieben. Es zeigen:
- Fig. 1: in einem Halbschnitt ein mit Beton gefülltes im Querschnitt U-förmiges Ringteil,
- Fig. 2: in einem Halbschnitt mehrere übereinander gestapelte im Querschnitt U-förmige Ringteile und
- Fig. 3: eine Draufsicht eines noch nicht mit Beton gefüllten im Querschnitt U-förmigen Ringteiles.

Das Ringteil 1 ist in seinem Querschnitt U-förmig ausgebildet. Die beiden U-Schenkel 2 und 3 bilden eine äußere und eine innere Umfangswand, die zusammen mit dem Boden 6 des U-förmigen Ringteiles 1 einen ringförmige Raum umgrenzen. Dieser ringförmige Raum ist mit einer Mischung ausgegossen, in der Beton enthalten ist und die nach dem Aushärten einen Betonring 7 bildet. Über den Umfang des U-förmigen Ringteiles 1 verteilt sind mehrere in den ringförmigen Raum zwischen den U-Schenkeln 2 uns 3 ragende, einteilig am Boden 6 angeformte Sockel 8 vorgesehen. An ihrem freien Ende 9 weisen die Sockel 8 eine Aufnahmeöffnung 10 für einen Armierungsring 11 auf. Dieser Armierungsring 11 wird vor dem Ausgießen des U-förmigen Ringteiles 1 in die Aufnahmeöffnung 10 der Sockel 8 eingefügt, so daß er beim Ausgießen des U-förmigen Ringteiles 1 von der Vergußmasse umschlossen wird und dem Betonring 7 nach dessen Aushärten eine höhere Festigkeit verleiht.

Um die U-Schenkel 2 und 3 ausreichend gegen den beim Einfüllen der Vergußmasse auf sie wirkenden Druck abzustützen, sind an den Außenseiten der U-Schenkel 2 und 3 Stützrippen 30 angeordnet. An den Innenseiten der U-Schenkel 2 und 3 sind Hinterschnitte bildende Vorsprünge 12 angeformt, die den Betonring 7 im Ringteil 1 axial sichern.

Die Ringteile 1 können gemäß Fig. 2 übereinander gestapelt werden. Das Stapeln kann vor oder nach dem Ausgießen der Ringräume der Ringteile 1 geschehen. Um die Ringteile 1 bereits ungefüllt stapeln zu können, wird an einer oder mehreren Stellen der äußeren und/oder der inneren U-Schenkel 2 bzw. 3 eine Eingießöffnung vorgesehen. Durch diese Eingießöffnung kann die Vergußmasse im gestapelten Zustand der U-förmigen Ringteile 1 in den Ringraum eingebracht werden.

Zur Erhöhung der Stapelfestigkeit sind an den freien Kanten 13 der U-Schenkel 2 und 3 jeweils sickenartige Vertiefungen 14 eingeprägt. An der Außenseite des Bodens 6 sind dagegen auf der Höhe der Durchmesser der U-Schenkel 2 und 3 liegende Erhebungen 15 angeformt. Beim Übereinanderstapeln der Ringteile 1 greifen diese Erhebungen jeweils in die sickenartigen Vertiefungen 14 des darunter liegenden Ringteiles 1 ein und sichern somit die übereinander gestapelten U-förmigen Ringteile 1 gegen Verrutschen.

Die Ringteile 1 bilden sogenannte verlorene Gußformen; gesonderte, wiederverwendbare Gußformen sind deswegen entbehrlich. Daher muß auch beim Gießen der einzelnen Betonringe 7 keine Aushärtezeit abgewartet werden, um die Gußform wieder zur Verfügung zu haben. Durch die Stapelbarkeit der Ringteile 1 wird für das zum Aushärten der gegossenen Betonringe 7 notwendige Lagern der Ringteile 1 eine erheblich kleinere Lagerfläche benötigt. Dies gilt auch für eine eventuelle Bevorratung der Betonringe 7.

An dem Ringteil 1 ist ferner ein nach radial außen weisender Verbindungsflansch 16 angeformt. Mittels dieses Verbindungsflansches 16 kann das Ringteil 1 an dem Laugenbehälter 17 einer Waschmaschine befestigt werden. Eine mögliche Befestigungsart ist in Fig. 1 angedeutet. Hierbei ist ein mittels einer Schraube 18 spannbarer Spannring 19 um den Außenumfang des Verbindungsflansches 16 und eines gleichartig ausgebildeten Verbindungsflansches 20 des Laugenbehälters 17 gelegt. Der Spannring 19 weist schräg verlaufende Flanken 21 auf, so daß beim Spannen des Spannringes 19 die beiden Verbindungsflansche 16 und 20 durch die Flanken 21 axial gegeneinandergepreßt werden.

Bei dem in Fig.1 dargestellten Ausführungsbeispiel ist das Ringteil 1 insgesamt so ausgebildet, daß es bei einer Frontiader-Waschmaschine die Funktion der vorderen Stirnwand des Laugenbehälters 17 übernimmt. Aus diesem Grund ist zwischen den beiden Verbindungsflanschen 16 und 20 ein Dichtungselement 22 eingefügt. Beim Spannen des Spannringes 19 werden die Verbindungsflansche 16 und 20 gegen dieses Dichtungselement 22 gepreßt, so daß der Laugenbehälter 17 an seiner Stirnseite hinreichend abgedichtet wird.

An das U-förmige Ringteil 1 ist ferner ein sich radial in den vom inneren U-Schenkel 3 umgrenzten Raum 23 erstreckendes Wandteil 24 angeformt. In seinem Mittenbereich ist dieses Wandteil 24 als Einfüllöffnung 25 der Waschmaschine ausgebildet. Vom Rand dieser Öffnung 25 aus ersteckt sich ein schräg ansteigender Flansch 26, an dem in bekannter Weise eine Dichtmanschette 27 befestigt ist, die den Anschluß zur am Gehäuse 28 der Waschmaschine vorgesehenen Einfüllöffnung 29 herstellt.

Bei dieser Ausführungsvariante tritt das U-förmige Ringteil 1 an die Stelle der ansonsten erforderlichen Stirnwand des Laugenbehälters 17. Die Stirnwand des Laugenbehälters 17 und das Ausgleichsgewicht sind daher einteilig miteinander verbunden.

## Patentansprüche

1. Betonring als Ausgleichsgewicht für den Laugenbehälter (17) einer Waschmaschine mit einem im Querschnitt U-förmigen, einseitig offenen Ringteil (1), das mit einer betonhaltigen Masse ausgegossen ist und an dessen Außenumfang eine mit dem Laugenbehälter (17) verbindbare Verbindungseinrichtung (16) vorgesehen ist, **gekennzeichnet dadurch, daß** an den freien Stirnkanten (13) der U-Schenkel (2 und 3) des Ringteiles (1) sickenförmige Vertiefungen (14) ausgebildet sind und an der Bodenaußenseite des Ringteiles (1) in Höhe der Durchmesser der U-Schenkel (2 und 3) des Ringteiles (1) liegende, der Form der sickenförmigen Vertiefungen (14) entsprechende Erhebungen (15) angeformt sind.

2. Betonring nach Anspruch 1, **dadurch gekennzeichnet, daß** die Verbindungseinrichtung ein radial nach außen weisender Verbindungsflansch (16) ist.

3. Betonring nach Anspruch 1 oder 2, **dadurch gekennzeichnet, daß** in dem Raum zwischen den beiden U-Schenkeln (2 und 3) des Ringteiles (1) ein oder mehrere Armierungsteile (11) tragende Sockel (8) eingefügt sind.

4. Betonring nach Anspruch 3, **dadurch gekennzeichnet, daß** die Sockel (8) einteilig am Boden (6) des U-förmigen Ringteiles (1) angeformt sind.

5. Betonring nach Anspruch 4, **dadurch gekennzeichnet, daß** die Sockel (8) an ihrem freien Ende (9) mit einer oder mehreren Aufnahmeöffnungen (10) für das oder die Armierungsteile (11) versehen sind.

6. Betonring nach einem der vorstehenden Ansprüche, **dadurch gekennzeichnet, daß** jeweils an der Außenseite der U-Schenkel (2 und 3) des Ringteiles (1) Stützstege (30) vorgesehen sind.

7. Betonring nach Anspruch 6 oder 7, **dadurch gekennzeichnet, daß** an mindestens einem der U-Schenkel (2;3) des Ringteiles (1) eine Eingießöffnung vorgesehen ist.

8. Betonring nach einem der vorstehenden Ansprüche, **dadurch gekennzeichnet, daß** an der Innenseite der U-Schenkel (2 und 3) und/oder dem Boden (6) des U-förmigen Ringteiles (1) Hinterschnitte (12) und/oder Haltelaschen vorgesehen sind.

9. Betonring nach einem der vorstehenden Ansprüche für eine frontalbeschickbare Waschmaschine, **dadurch gekennzeichnet, daß** das U-förmige Ringteil (1) als den Laugenbehälter (17) abschließende Stirnwand ausgebildet ist.

10. Betonring nach Anspruch 10, **dadurch gekennzeichnet, daß** der ringförmige Boden (6) des Ringteiles (1) sich über den inneren U-Schenkel (3) hinaus zum Zentrum des Ringteiles (1) hin erstreckt und die Einfüllöffnung (25) der Waschmaschine umschließt.

## Claims

1. Concrete ring as damping weight for the washing solution container (17) of a washing machine, with an annular member (1) which is U-shaped in cross-section, open at one side, filled by casting with a concrete-containing mass and provided at the outer circumference thereof with a connecting device (16) connected with the washing solution container (17), **characterised in that** crease-shaped depressions (14) are formed at the free end edges (13) of the U limbs (2 and 3) of the annular member (1) and projections (15) disposed at the height of the diameter of the U-limbs (2 and 3) of the annular member (1) and corresponding with the shape of the crease-shaped depressions (14) are formed on at the base outer side of the annular member (1).

2. Concrete ring according to claim 1, **characterised in that** the connecting device is a radially outwardly pointing connecting flange (16).

3. Concrete ring according to claim 1 or 2, **characterised in that** one or more sockets (8) carrying reinforcing members (11) are inserted into the space between the two U limbs (2 and 3) of the annular member (1).

4. Concrete ring according to claim 3, **characterised in that** the sockets (8) are integrally formed at the base (6) of the U-shaped annular member (1).

5. Concrete ring according to claim 4, **characterised in that** the sockets (8) are provided at the free end (9) thereof with one or more receiving openings (10) for the reinforcing member or members (11).

6. Concrete ring according to one of the preceding claims, **characterised in that** support webs (30) are provided at the outer side of each of the U limbs (2 and 3) of the annular member (1).

7. Concrete ring according to claim 6, **characterised in that** a cast material entry opening is provided at at least one of the U limbs (2; 3) of the annular member (1).

8. Concrete ring according to one of the preceding claims, **characterised in that** undercuts (12) and/or retaining straps are provided at the inner side of the U limbs (2 and 3) and/or the base (6) of the U-shaped annular member (1).

9. Concrete ring according to one of the preceding claims for a front loading washing machine, **characterised in that** the U-shaped annular member (1) is constructed as an end wall closing the washing solution container (17).

10. Concrete ring according to claim 9, **characterised in that** the annular base (6) of the annular member (1) extends beyond the inner U limb (3) towards the centre of the annular member (1) and surrounds the filling opening (25) of the washing machine.

## Revendications

1. Anneau en béton qui sert de contrepoids pour le bac à lessive (17) d'un lave-linge, avec une pièce annulaire (1) ouverte d'un côté, à section transversale en forme de U, qui est remplie d'une pâte contenant du béton et qui est dotée à sa périphérie extérieure d'un dispositif de liaison (16) qui peut être relié au bac à lessive (17), **caractérisé en ce que** des creux (14) en forme de moulure sont réalisés sur les bords frontaux libres (13) des branches (2 et 3) du U de la pièce annulaire (1) et **en ce que** des reliefs (15) dont la forme correspond à celle des creux (14) en forme de moulure sont formés sur le côté extérieur du fond de la pièce annulaire (1) à la hauteur du diamètre des branches (2 et 3) du U de la pièce annulaire (1).

2. Anneau en béton selon la revendication 1, **caractérisé en ce que** le dispositif de liaison est une bride de liaison (16) qui est tournée radialement vers l'extérieur.

3. Anneau en béton selon la revendication 1 ou 2, **caractérisé en ce qu'**un ou plusieurs culots (8) qui portent une ou plusieurs pièces d'armature (11) sont insérés dans l'espace situé entre les deux branches (2 et 3) du U de la pièce annulaire (1).

4. Anneau en béton selon la revendication 3, **caractérisé en ce que** les culots (8) sont formés d'un seul tenant sur le fond (6) de la pièce annulaire (1) en forme U.

5. Anneau en béton selon la revendication 4, **caractérisé en ce que** les culots (8) sont dotés à leur extrémité libre (9) d'une ou plusieurs ouvertures de réception (10) pour la ou les pièces d'armature (11).

6. Anneau en béton selon l'une des revendications précédentes,
**caractérisé en ce que** des traverses de soutien (30) sont prévues sur le côté extérieur de chacune des branches (2 et 3) du U de la pièce annulaire (1).

7. Anneau en béton selon la revendication 6, **caractérisé en ce qu'**une ouverture de coulée est prévue sur au moins l'une des branches (2; 3) du U de la pièce annulaire (1).

8. Anneau en béton selon l'une des revendications précédentes, **caractérisé en ce que** des contre-dépouilles (12) et/ou des pattes de retenue sont prévues sur le côté intérieur des branches (2 et 3) du U et/ou sur le fond (6) de la pièce annulaire (1) en forme de U.

9. Anneau en béton selon l'une des revendications précédentes, pour un lave-linge à chargement frontal, **caractérisé en ce que** la pièce annulaire (1) en forme de U est configurée comme paroi frontale qui ferme le bac à la lessive (17).

10. Anneau en béton selon la revendication 9, **caractérisé en ce que** le fond annulaire (6) de la pièce annulaire (1) s'étend au-dessus de la branche intérieure (3) du U jusqu'au centre de la pièce annulaire (1) et entoure l'ouverture de remplissage (25) du lave-linge.
